# EUROPÄISCHE PATENTANMELDUNG

(11) **EP 0 111 188 A1**
(43) Veröffentlichungstag der Anmeldung: **20.06.1984**
(21) Anmeldenummer: 83111527.4
(22) Anmeldetag: 18.11.1983
(51) Int. Cl.: A47G 21/18

(54) **Trinkvorrichtung für Erfrischungsgetränke**

(30) Priorität: 10.12.1982 DE 3245711
(71) Anmelder: Deutsche Granini GmbH & Co. KG., D-33609 Bielefeld (DE)
(72) Erfinder: Geiss, Helmut, D-4815 Schloss Holte (DE)
(74) Vertreter: Stracke, Alexander, Dipl.-Ing.

(57) **Zusammenfassung**

In Figur 1 ist eine Trinkvorrichtung für Erfrischungsgetränke in Form eines Trinkhalmes (1) dargestellt, in dessen Durchflußbereich eine gegenüber dem übrigen Querschnitt vergrößerte Kammer (2) angeformt ist. In diser Kammer (2) ist eine Tablette (3) bevorratet, die aus einer bei Feuchtigkeitszufuhr Kohlensäure freisetzenden Substanz besteht.

Wird ein kohlensäurefreies Erfrischungsgetränk durch die Trinkvorrichtung gemäß Figur 1 verzehrt, so wird dem Erfrischungsgetränk innerhalb des Trinkhalmes (1) Kohlensäure zugesetzt.

Da die Notwendigkeit entfällt, dem Erfrischungsgetränk schon vor seiner Abfüllung Kohlensäure zusetzen zu müssen, können preiswerte Verpackungen verwendet werden, beispielsweise solche aus beschichtetem Karton od. dgl.

## Beschreibung

Die vorliegende Erfindung betrifft eine Trinkvorrichtung für Erfrischungsgetränke, insbesondere Fruchtsaftgetränke.

Die meisten Erfrischungsgetränke, insbesondere Fruchtsaftgetränke, werden dann als besonders erfrischend empfunden, wenn sie Kohlensäure enthalten.

Die Verpackung von kohlensäurehaltigen Erfrischungsgetränken ist zuverlässig nur in Flaschen oder in Dosen möglich.

In den letzten Jahren haben zunehmend Verpackungen aus beschichtetem Karton od.dgl. an Beliebtheit gewonnen. Bei derartigen Verpackungsmaterialien ist allerdings die Abfüllung von Erfrischungsgetränken mit Kohlensäure nicht möglich.

Der vorliegenden Erfindung liegt die Aufgabe zugrunde, eine Trinkvorrichtung für Erfrischungsgetränke zu schaffen, die das Zusetzen von Kohlensäure zum Erfrischungsgetränk erübrigt.

Eine erfindungsgemäße Trinkvorrichtung ist gekennzeichnet durch einen Trinkhalm, in dessen Durchflußbereich eine bei Feuchtigkeitszufuhr Kohlensäure freisetzende Substanz angebracht ist.

Mit der Erfindung wird der Vorteil erzielt, daß einem Erfrischungsgetränk Kohlensäure erst dann zugesetzt wird, wenn das Getränk verzehrt wird. Das Hinzufügen von Kohlensäure beim Abfüllen des Erfrischungsgetränkes ist also nicht mehr erforderlich. Dadurch können für praktisch alle Erfrischungsgetränke preiswerte Verpakkungen benutzt werden.

Weitere Merkmale der Erfindung sind Gegenstand von Unteransprüchen.

In der beigefügten Zeichnung sind Ausführungsbeispiele der Erfindung dargestellt, die im folgenden näher beschrieben werden.

Die Fig. 1 bis 4 zeigen jeweils Längsschnitte durch vier verschiedene Trinkvorrichtungen.

Gemeinsam ist allen Ausführungsbeispielen, daß die Trinkvorrichtung die Form eines Trinkhalmes 1 aufweist.

Beim Ausführungsbeispiel gemäß Fig. 1 ist der Trinkhalm 1 mit einer gegenüber dem übrigen Durchflußquerschnitt vergrößerten Kammer 2 versehen, in der eine Tablette 3 aus einer bei Feuchtigkeitszufuhr Kohlensäure freisetzenden Substanz angeordnet ist.

Wird mit der Trinkvorrichtung gemäß Fig. 1 ein nichtkohlensäurehaltiges Erfrischungsgetränk verzehrt, so wird dem Erfrischungsgetränk, sobald es in Berührung mit der Tablette 3 kommt, die gewünschte Kohlensäure zugesetzt.

Beim Ausführungsbeispiel gemäß Fig. 2 ist der Trinkhalm 1 innenseitig mit einer gelartigen Beschichtung 4 versehen, die wiederum bei Feuchtigkeitszufuhr Kohlensäure freisetzt. Die Beschichtung 4 kann über die gesamte Länge des Trinkhalmes 1 oder auch nur bereichsweise vorgesehen sein.

In Fig. 3 ist ein als doppelwandiges Rohr ausgebildeter Trinkhalm 1 vorgesehen, wobei der äußere Ringraum mit einer Füllung 5 ausgefüllt ist, die aus einer bei Feuchtigkeitszufuhr Kohlensäure freisetzenden Substanz besteht. Die innere Wandung 6 ist mit einer Perforierung 7 versehen, durch die die Füllung 5 mit der bei Benutzung des Trinkhalmes 1 durchfließenden Feuchtigkeit in Kontakt gebracht wird.

Auch beim Ausführungsbeispiel gemäß Fig. 4 ist der Trinkhalm nach Art eines doppelwandigen Rohres ausgebildet, hier ist allerdings ein geschlossener Innenkern 8 vorgesehen, so daß Feuchtigkeit nur durch den äußeren Ringraum hindurchfließen kann. Der äußere Ringraum des Trinkhalmes 1 gemäß Fig. 4 ist wiederum mit einer Füllung 5 versehen, die aus einer bei Feuchtigkeitszufuhr Kohlensäure freisetzenden Substanz besteht. Da durch den mit der Füllung 5 versehenen äußeren Ringraum auch das Erfrischungsgetränk hindurchfließen muß, besteht die Notwendigkeit, die Füllung 5 porös zu gestalten.

Die stirnseitigen Wandungen des Trinkhalmes gemäß Fig. 4 sind im Bereich des äußeren Ringraumes mit Durchflußbohrungen 9 ausgestattet.

Bei den Ausführungsbeispielen nach den Fig. 3 und 4 besteht die Möglichkeit, die Füllung 5 über die gesamte Länge des Trinkhalmes 1 zu verteilen, ebenso ist es denkbar, die Kohlensäure freisetzende Substanz nur bereichsweise im äußeren Ringraum des Trinkhalmes 1 anzuordnen.

Die Kohlensäure freisetzende Substanz kann zum Beispiel Natriumbikarbonat sein.

Es ist denkbar, der Kohlensäure freisetzenden Substanz auch noch Geschmacksstoffe beizufügen, die den Geschmack des Erfrischungsgetränkes verbessern können.

Das Ausführungsbeispiel gemäß Fig. 3 kann auch dahingehend abgewandelt werden, daß der Innenraum des doppelwandigen Rohres mit der Kohlensäure freisetzenden Substanz gefüllt ist. Die Perforierung 7 der inneren Wandung 6 bleibt dabei bestehen.

### Bezugszeichenliste

1 Trinkhalm
2 Kammer
3 Tablette
4 Beschichtung
5 Füllung
6 Wandung
7 Perforation
8 Innenkern
9 Durchflußbohrungen

## Patentansprüche

1. Trinkvorrichtung für Erfrischungsgetränke, insbesondere Fruchtsaftgetränke, gekennzeichnet durch einen Trinkhalm (1), in dessen Durchflußbereich eine bei Feuchtigkeitszufuhr Kohlensäure freisetzende Substanz angebracht ist.

2. Trinkvorrichtung nach Anspruch 1, dadurch gekennzeichnet, daß im Durchflußbereich des Trinkhalmes (1) eine gegenüber dem übrigen Querschnitt vergrößerte Kammer (2) angeformt und in dieser Kammer die Kohlensäure freisetzende Substanz in Form einer Tablette (3) eingebracht ist.

3. Trinkvorrichtung nach Anspruch 1, dadurch gekennzeichnet, daß die Innenwandungen des Trinkhalmes (1) mit einer gelartigen, Kohlensäure freisetzenden Substanz beschichtet sind.

4. Trinkvorrichtung nach Anspruch 1, dadurch gekennzeichnet, daß der Trinkhalm (1) als doppelwandiges Rohr ausgebildet ist, dessen äußerer Ringraum ganz oder teilweise mit der Kohlensäure freisetzenden Substanz gefüllt ist und dessen innere Wandung (6) mit einer Perforierung (7) versehen ist.

5. Trinkvorrichtung nach Anspruch 1, dadurch gekennzeichnet, daß der Trinkhalm als doppelwandiges Rohr mit geschlossenem Innenkern (8) ausgebildet und der äußere Ringraum mit der Kohlensäure freisetzenden Substanz gefüllt ist und daß der äußere Ringraum in Achsrichtung feuchtigkeitsdurchlässig ist.

6. Trinkvorrichtung nach Anspruch 3, dadurch gekennzeichnet, daß die Innenwandungen des Trinkhalmes (1) über die Gesamtlänge des Trinkhalmes beschichtet sind.

7. Trinkvorrichtung nach Anspruch 2, dadurch gekennzeichnet, daß die Innenwandungen des Trinkhalmes (1) bereichsweise beschichtet sind.

8. Trinkvorrichtung nach einem der Ansprüche 4 oder 5, dadurch gekennzeichnet, daß der äußere Ringraum des Trinkhalmes (1) über seine gesamte Länge mit der Kohlensäure freisetzenden Substanz gefüllt ist.

9. Trinkvorrichtung nach einem der Ansprüche 4 oder 5, dadurch gekennzeichnet, daß der äußere Ringraum des Trinkhalmes (1) bereichsweise mit der Kohlensäure freisetzenden Substanz gefüllt ist.

10. Trinkvorrichtung nach einem der vorhergehenden Ansprüche, dadurch gekennzeichnet, daß der Kohlensäure freisetzenden Substanz Geschmacksstoffe beigemischt sind.

11. Trinkvorrichtung nach Anspruch 1, dadurch gekennzeichnet, daß der Trinkhalm (1) als doppelwandiges Rohr ausgebildet ist, dessen Innenraum ganz oder teilweise mit der Kohlensäure freisetzenden Substanz gefüllt ist und dessen innere Wandung (6) mit einer Perforierung (7) versehen ist.
